# EUROPÄISCHE PATENTANMELDUNG

(11) **EP 1 659 663 A2**
(43) Veröffentlichungstag der Anmeldung: **24.05.2006**
(21) Anmeldenummer: 05019181.6
(22) Anmeldetag: 03.09.2005
(51) Int. Cl.: H01R 43/042

(54) **Crimpzange zum Vercrimpen von Steckern mit Schirm**

(30) Priorität: 22.11.2004 DE 202004018198 U
(71) Anmelder: Weidmüller Interface GmbH & Co. KG, 32758 Detmold (DE)
(72) Erfinder: Heggemann, Christian, 32758 Detmold (DE); Arndt, Thomas, 32760 Detmold (DE); Hanning, Günther, 32758 Detmold (DE); Köster, Thomas, 33189 Schlangen (DE)
(74) Vertreter: Specht, Peter

(57) **Zusammenfassung**

Crimpzange zum Vercrimpen geschirmter Stecker, insbesondere der Datenverarbeitungstechnik, die einen Schirmbügel (C) und mehrere Einzelkontakte aufweisen, die mit einem Schirm eines Kabels und dessen Leitungsadem durch Vercrimpen zu verbinden sind, mit zwei Handhebeln (3, 4), die zur Betätigung von Crimpgesenken (17, 22) ausgelegt sind, mit einer Auslegung der Zangenmechanik derart, dass ein Ausrichten des Schirmbügels (C) vor dem Vercrimpen sowie das Vercrimpen des Schirmbügels und der Einzelkontakte mit einer einzigen Handbewegung durch eine Betätigung der zwei Handhebel (3, 4) ausführbar ist.

## Beschreibung

Die Erfindung betrifft eine Crimpzange nach dem Oberbegriff des Anspruchs 1.

Eine derartige Zange dient zum Vercrimpen geschirmter Stecker, insbesondere der Datenverarbeitungstechnik, wie sie in Fig. 4 schematisch dargestellt sind.

Nach dem Anschluss der Einzelleiter eines geschirmten Kabels (hier nicht zu erkennen) an ein Kodiermodul A (Fig. 4a) wird dieses in ein Steckergehäuse B eingeschoben. Sodann wird der Schirmbügel C am Steckergehäuse B (Fig. 4b) heruntergeklappt und es werden der Schirmbügel C (Fig. 4c) und die einzelnen Kontakte (hier nicht zu erkennen) des Kabels am Kodiermodul A verpresst bzw. vercrimpt.

Eine gattungsgemäße Zange zum Vercrimpen eines derartigen Kabels ist aus der DE 296 01 264 A1 bekannt. Das Vercrimpen des Schirmbügels und der Einzelkontakte erfolgen hier in einem Arbeitsgang. Vor dem Vercrimpen ist hier u.U. ein Ausrichten des Schirmbügels vor dessen Einführen in die Zange in einem weiteren Arbeitsgang erforderlich.

Eine weitere gattungsgemäße Zange ist aus der DE 198 20 347 C2 bekannt. Hier werden zwei gesonderte Handbewegungen zur Betätigung getrennter Handhebel benötigt, um zunächst den Schirmbügel umzulegen und dann den eigentlichen Vercrimpungsvorgang durchzuführen. Damit sind wie in der DE 296 01 264 immer noch zwei Arbeitsgänge notwendig, um die Stecker an ein Kabel anzuschließen.

Vor diesem Hintergrund ist es die Aufgabe der Erfindung, das Ausrichten des Schirmbügels und das Vercrimpen des Schirmbügels in nur einem Arbeitsgang, d.h., mit nur einer einzigen Handbewegung durchzuführen.

Die Erfindung löst diese Aufgabe durch den Gegenstand des Anspruchs 1.

Vorteilhafte Ausgestaltungen sind den Unteransprüchen zu entnehmen.

Geschaffen wird durch den Gegenstand des Anspruchs 1 eine Auslegung der Zangenmechanik derart, dass ein Ausrichten des Schirmbügels (C) vor dem Vercrimpen sowie das Vercrimpen des Schirmbügels und der Einzelkontakte mit einer einzigen Handbewegung durch Betätigung der zwei Handhebel ausführbar ist.

Derart ist die Bedienung besonders einfach und das gesonderte Ausrichten des Schirmbügels durch einen separaten Arbeitsgang kann entfallen. Das Ausrichten des Schirmbügels und das Vercrimpen des Schirmbügels und der Einzelkontakte sind vielmehr mit nur einem einzigen Arbeitsgang und einer einzigen Handbewegung beim Zusammendrücken der beiden Handhebel ausführbar.

Dies und eine robuste und einfache Mechanik werden durch den Gegenstand der Unteransprüche in besonders vorteilhafter Weise in praktischen Ausführungsformen realisierbar.

Nachfolgend wird die Erfindung anhand von Ausführungsbeispielen unter Bezug auf die Zeichnung anhand von Ausfiihrungsbeispielen näher beschrieben. Es zeigt:
- Fig. 1 a - h: verschiedene Ansichten einer erfindungsgemäßen Crimpzange in geöffneter Stellung mit teilweise zur Veranschaulichung der Kinematik abgenommenen Elementen, insbesondere Abdeckteilen(-blechen);
- Fig. 2 a-g: verschiedene Ansichten der Crimpzange aus Fig. 1 in ca. halb geschlossener Stellung;
- Fig. 3 a-g: verschiedene Ansichten der Crimpzange aus Fig. 1 in ganz geschlossener Stellung; und
- Fig. 4 a - c: einen geschirmten Stecker zur Verarbeitung durch die Crimpzange aus Fig. 1 bis 3 in verschiedenen Ansichten sowie im vercrimpten und im nicht vercrimpten Zustand.

Fig. 1 bis 3 zeigen eine Crimpzange 1 zum Verarbeiten bzw. Vercrimpen eines Steckers nach Art der Fig. 4.

Die Crimpzange 1 weist zwei zueinander parallele fixe, d.h. beim Vercrimpen unbewegliche Grundplatten bzw. Grundbleche 2a, b auf, die zueinander mittels Schrauben und Stiften mit Segeringen 20a, b beabstandet angeordnet sind.

Zwischen die Grundplatten 2a, b greifen die Enden zweier an den Grundplatten 2a, b gelenkig angeordneter Handhebel(bleche) 3, 4 ein. Die Handhebel 3, 4 sind zwischen den Grundplatten 2 beim Zusammendrücken derselben beweglich geführt (Fig. 1b).

An einem der Handhebel 3, 4 ist ein senkrecht zur Bewegungsebene ausgerichteter Stift 5 angeordnet, der in eine Freimachung 7 in der einen Grundplatten 2b eingreift.
Fig. 1d veranschaulicht, dass der Stift 5 des hier beispielhaft linken Handhebels 3 ferner in eine steuerkurvenartige (Steuer)Kulisse 8 eines an der Grundplatte 2b an einem beide Grundplatten durchsetzenden Stift 21 beweglich angelenkten Steuerbleches 9 (Fig. 1 e) eingreift.

An der von den Handhebeln 3, 4 abgewandten Seite des verschwenkbaren Steuerbleches liegt ein Schieberelement 10 an, das zwischen einem rückseitigen fixen Abdeckblech 11 und der einen - rückseitigen - Grundplatte 2b angeordnet und geführt ist (wenn Fig. 2a als Vorderansicht der Zange definiert wird).

Die Geometrie der Steuerkulisse 8 und des Steuerbleches 9 sind derart aufeinander abgestimmt, dass das Schieberelement 10 beim Zusammendrücken der beiden Handhebel 3, 4 (Bild Fig. 1 b oder 1d bzw. 2b und 2 d sowie 3b und 3c) von den Handhebeln weg 3, 4 - in Fig. 2a nach oben - bewegt wird.

Das Schieberelement 10 wirkt an seiner von dem Steuerblech 9 abgewandten Seite auf einen Kipphebel 12 ein, der senkrecht zur Bildebene der Fig. 1 b verkippbar ist.

Hierzu weist das Abdeckblech 11 in seinem von dem Handhebeln 3, 4 abgewandten Seite im oberen Endbereich der Zange von dem Abdeckblech 11 nach vorne ragende Träger 13, 14 auf, zwischen denen der Kipphebel 12 verschwenkbar angeordnet ist.

Der Kipphebel 12 trägt an seiner von dem Schiebelement 10 abgewandten Seite zwei Stifte 15, die parallel zur Schwenkachse 16 des Kipphebels 12 angeordnet sind und die in Steuerausnehmungen 26 eines oberen Crimpgesenks 17 eingreifen, das derart ausgelegt und angeordnet ist, dass es sich beim Zusammendrücken der Handhebel 3, 4 und der Bewegung des Schiebelementes 10 nach oben und der damit einhergehenden Kippbewegung des Kipphebels 12 in der Zange nach unten, d.h. in Richtung der Handhebel 3, 4 bewegt. Diese Bewegung dient dazu, bei einem in die Steckeraufnahme 25 eingeführten Stecker mit hochgeklapptem Schirmbügel diesen nach unten zu klappen bzw. auszurichten.

Eine Feder 18 zwischen einem vorderen unbeweglichen Abdeckblech 19 und dem oberen ersten Crimpgesenk 17 dient zur Rückstellung der Mechanik nach dem erfolgten Vercrimpen. Das Abdeckblech 19 ist über die Träger 13, 14 mit dem hinteren Abdeckblech 11 verbunden.

Als Widerlager für das Umlegen des Schirmbügels am Stecker und das darauffolgende Vercrimpen des Schirmbügels dient ein unteres, zweites Crimpgesenk 22, das relativ zu den beiden Grundplatten 2a, b beweglich ist und das direkt von einem oder beiden Handhebeln in der Zange beim Zusammendrücken der beiden Handhebel 3, 4 in Richtung des ersten Crimpgesenkes 17 - hier nach oben - verschoben wird.

Die Übersetzung der Mechanik zum Bewegen der beiden zusammenwirkenden Crimpgesenke 17, 22 ist dabei derart ausgelegt, dass sich das obere Crimpgesenk 17 in der Zange deutlich schneller bewegt als das untere Crimpgesenk 22. Hierdurch wird zunächst der Bügel des Steckers aus Fig. 4 umgelegt und ausgerichtet, bevor der umgelegte Bügel des Schirmes zwischen dem oberen und dem unteren Crimpgesenk 17, 22 vercrimpt wird.

Das untere Crimpgesenk 17 weist nicht nur einen ersten Crimpbereich 22a zum Vercrimpen des Schirmbügels auf sondern noch versetzt hierzu einen weiteren Crimpbereich 22b zum Vercrimpen der Einzelkontakte des Steckers, dem in der Zange ein weiteres oberes an der einen Grundplatte 2a unbeweglich angeordnetes - Crimpgesenk 23 an der Steckeraufnahme 25 als Widerlager dient. Seitliche Ausnehmungen und Crimpgesenkabschnitte lassen sich zum Vercrimpen weiterer Steckertypen nutzen, wenn sie entsprechend ausgelegt werden.

Die Funktion dieser Anordnung ist wie folgt.

Zunächst wird in die Steckeraufnahme bis zum Anschlag an der hinteren Grundplatte 2b ein Stecker nach Art der Fig. 4 eingesteckt, so dass dessen Schirmbügel ungefähr im Bereich des Gesenkes 17 und 22 und die zu vercrimpenden Einzelkontakte im Bereich der Gesenke 22 und 23 zu liegen kommen.

Beim Zusammendrücken der Zangenhebel 3, 4 (hier mit Isoliergriffen 24 dargestellt; Fig. 1) bewegen sich zeitgleich das untere bewegliche Crimpgesenk 22 und das obere bewegliche Crimpgesenk 17 aufeinander zu. Dabei sind die Bewegungen derart aufeinander abgestimmt, dass das obere bewegliche Crimpgesenk 17 zunächst den Schirmbügel des Steckers umlegt bzw. parallel zum Kabel legt (Zangenstellung der Fig. 2). Sodann werden gleichzeitig der Schirmbügel zwischen dem oberen und dem unteren bewegliche Crimpgesenk und die einzelnen Kontakte zwischen dem oberen fixen und dem unteren beweglichen Crimpgesenk 23, 22 vercrimpt (Zangenstellung der Fig. 3) .

Die Ankopplung der beiden Handhebel 3, 4 an das untere Crimpgesenk 22 ist in Fig. 1 h dargestellt.

Die von den Handgriffen abgewandten Enden der Handhebel 3, 4 sind an das untere Ende des unteren Crimpgesenkes 22 angelenkt (Stift 26). Am Stift 21 sind die beiden Handhebel 3, 4 jeweils mittels kurzer Hebel 27, 28 angelenkt. Werden die beiden Hebel derart zusammengedrückt, verschiebt sich das untere Crimpgesenk 22 relativ zu den beiden Handhebeln nach oben.

### Bezugszeichen

- Crimpzange: 1
- Grundplatten: 2a, b
- Handhebel(bleche): 3,4
- Stift: 5
- Freimachungen: 7
- Steuerkulisse: 8
- Steuerbleches: 9
- Schieberelement: 10
- Abdeckblech: 11
- Kipphebel: 12
- Träger: 13, 14
- zwei Stifte: 15
- Schwenkachse: 16
- oberes bewegliches Crimpgesenk: 17
- Feder: 18
- vorderes Abdeckblech: 19
- Schrauben: 20
- Stift: 21
- unteres Crimpgesenk: 22
- Crimpbereiche: 22a, b
- oberes unbewegliches Crimpgesenk: 23
- Isoliergriffe: 24
- Steckeraufnahme: 25
- Stift: 26
- Hebel: 27, 28

- Kodiermodul: A
- Steckergehäuse: B
- Schirmbügel: C

## Patentansprüche

1. Crimpzange zum Vercrimpen geschirmter Stecker, insbesondere der Datenverarbeitungstechnik, die einen Schirmbügel (C) und mehrere Einzelkontakte aufweisen, die mit einem Schirm eines Kabels und dessen Leitungsadern durch Vercrimpen zu verbinden sind, mit zwei Handhebeln (3, 4), die zur Betätigung von Crimpgesenken (17, 22) ausgelegt sind, **gekennzeichnet durch** eine Auslegung der Zangenmechanik derart, dass ein Ausrichten des Schirmbügels (C) vor dem Vercrimpen sowie das Vercrimpen des Schirmbügels und der Einzelkontakte mit einer einzigen Handbewegung **durch** eine Betätigung der zwei Handhebel (3, 4) ausführbar ist.

2. Crimpzange nach Anspruch 1, **gekennzeichnet durch** wenigstens eine fixe, d.h. beim Vercrimpen unbewegliche Grundplatte(n) (2a, b), an der die Handhebel (3, 4) beweglich angeordnet sind.

3. Crimpzange nach Anspruch 1 oder 2, **dadurch gekennzeichnet, dass** die Handhebel (3, 4) zwischen zwei zueinander parallelen, voneinander beabstandeten Grundplatten (2a, b) beweglich angeordnet sind.

4. Crimpzange nach Anspruch 2 oder 3, **dadurch gekennzeichnet, dass** an wenigstens einem der Handhebel ein Stift (5) angeordnet ist, der in eine Steuerkulisse (8) eines an der einen Grundplatte (2b) beweglich angelenkten Steuerbleches (9) eingreift, an dessen von den Handhebeln (3, 4) abgewandten Seite ein Schieberelement (10) anliegt, dass relativ zur Grundplatte (2b) verschieblich geführt ist.

5. Crimpzange nach einem der vorstehenden Ansprüche, **dadurch gekennzeichnet, dass** die Geometrie der Steuerkulisse (8) und des Steuerbleches (9) derart aufeinander abgestimmt sind, dass das Schieberelement (10) beim Zusammendrücken der beiden Handhebel (3, 4) von den Handhebeln (3, 4) weg bewegt wird.

6. Crimpzange nach einem der vorstehenden Ansprüche, **dadurch gekennzeichnet, dass** das Schieberelement (10) an seiner von dem Steuerblech (9) abgewandten Seite auf einen Kipphebel (12) einwirkt, der mit einem ersten beweglichen Crimpgesenk (17) zusammenwirkt.

7. Crimpzange nach einem der vorstehenden Ansprüche, **dadurch gekennzeichnet, dass** der Kipphebel (12) wenigstens einen oder zwei Stifte (15) trägt, die parallel zur Schwenkachse (16) des Kipphebels (12) angeordnet sind und in Steuerausnehmungen des ersten beweglichen Crimpgesenks (17) eingreifen.

8. Crimpzange nach einem der vorstehenden Ansprüche, **gekennzeichnet durch** eine Feder (18) zwischen einem vorderen Abdeckblech (19) und dem ersten Crimpgesenk (17) zur Rückstellung bzw. Öffnen der Zange nach dem erfolgten Vercrimpen.

9. Crimpzange nach einem der vorstehenden Ansprüche, **dadurch gekennzeichnet, dass** als Widerlager für das obere Crimpgesenk (17) ein zweites relativ zur Grundplatte (2) bewegliches Crimpgesenk (22) vorgesehen ist, dass durch einen oder beide Handhebel (3, 4) in Richtung des ersten beweglichen Crimpgesenkes (17) verschiebbar ist.

10. Crimpzange nach einem der vorstehenden Ansprüche, **dadurch gekennzeichnet, dass** die Mechanik der Zange derart ausgelegt ist, dass sich das erste Crimpgesenk (17) relativ zur Grundplatte (2) beim Zusammendrücken der Handhebel (3, 4) schneller bewegt als das zweite bewegliche Crimpgesenk (22).

11. Crimpzange nach einem der vorstehenden Ansprüche, **dadurch gekennzeichnet, dass** das zweite Crimpgesenk (22) einen ersten Bereich (22a) zum Vercrimpen des Schirmbügels aufweist und einen zweiten Bereich (22b) zum Vercrimpen der Einzelkontakte des zu verarbeitenden Steckers, für den ein drittes - an der Grundplatte (2) unbeweglich angeordnetes - Crimpgesenk (23) als Widerlager vorgesehen ist.
